# EUROPÄISCHE PATENTSCHRIFT

(11) **EP 0 167 818 B1**
(45) Veröffentlichungstag und Bekanntmachung des Hinweises auf die Patenterteilung: **01.06.1988**
(21) Anmeldenummer: 85106903.9
(22) Anmeldetag: 04.06.1985
(51) Int. Cl.: F15B 11/05

(54) **Hydraulische Steuereinrichtung**
Hydraulic control device
Dispositif de commande hydraulique

(30) Priorität: 10.07.1984 DE 3435304
(43) Veröffentlichungstag der Anmeldung: 15.01.1986
(73) Patentinhaber: ROBERT BOSCH GMBH, 70442 Stuttgart (DE)
(72) Erfinder: Höfer, Friedrich-Wilhelm, D-7257 Ditzingen 5 (DE)

(56) Entgegenhaltungen:
- DE-A- 2 457 451
- DE-A- 2 620 041
- US-A- 3 971 216
- US-A- 4 089 169

## Beschreibung

### Stand der Technik

Die Erfindung geht aus von einer Steuereinrichtung nach der Gattung des Hauptanspruchs. Bei einer derartigen aus der vorveröffentlichten Schrift DE-A-2457451 bekannten Steuereinrichtung ist bei Neutralstellung der Wegeventile eine Entlastung des Federraums des Umschaltventils nur mit einer gewissen Verzögerung möglich. Während des Abgriffs des Lastdrucks kann auch Druckmittel zum Tank durchlecken, wodurch die Position des Verbrauchers beeinträchtigt wird. Die Unfallgefahr ist dadurch erhöht.

### Vorteile der Erfindung

Die erfindungsgemässe Steuereinrichtung mit den kennzeichnenden Merkmalen des Hauptanspruchs hat demgegenüber den Vorteil, dass kein Druckmittel zum Tank durchlecken kann und im Schaltübergang Lastabsinken sowie Drucküberhöhung vermieden wird. Der am Umschaltventil angehobene Druck fällt bei Rückstellung der Wegeventile in die Neutralstellung sofort wieder ab, wodurch ein schneller Richtungswechsel der an den Wegeventilen angeschlossenen Verbraucher möglich ist.

Durch die in den Unteransprüchen aufgeführten Massnahmen sind vorteilhafte Weiterbildungen und Verbesserungen der im Hauptanspruch angegebenen Massnahmen möglich. Bei mehreren Wegeventilen ist es möglich, dass die Druckanhebung am Umschaltventil nur an bestimmten Verbrauchern wirksam ist. Die Steuereinrichtung kann somit gleichzeitig für Verbraucher mit und ohne Druckanhebung am Umschaltventil verwendet werden.

### Zeichnung

Ein Ausführungsbeispiel der Erfindung ist in der Zeichnung dargestellt und in der nachfolgenden Beschreibung näher erläutert. Es zeigen Figur 1 ein Schaltschema einer Steuereinrichtung und Figur 2 eine konstruktive Ausgestaltung einer Einzelheit.

### Beschreibung des Ausführungsbeispiels

Bei einer hydraulischen Steuereinrichtung 10 saugt eine Pumpe 11 über eine Zulaufleitung 12 Druckmittel aus einem Tank 13 an und fördert es in eine Pumpenleitung 14. Von einer Stelle 15 kurz hinter der Pumpe 11 und von einer zweiten Stelle 16 zweigt von der Pumpenleitung 14 je eine Leitung 17 bzw. 18 zu den jeweiligen 7/3-Wegeventilen 19, 20 ab. Die Wegeventile 19, 20 sind untereinander gleich, so dass nur das Wegeventil 19 näher beschrieben wird. Es hat die Schaltstellungen I, II, 111 und die Anschlüsse a, b auf der einen Seite und c, d, e, f, g auf der anderen Seite. In Schaltstellung II, die der Neutralstellung des zugeordneten Steuerschiebers 23 entspricht, sind die Anschlüsse a, b, e, f, g gesperrt und die Anschlüsse c, d miteinander verbunden. In Schaltstellung I haben jeweils die Anschlüsse a und e, b und c, f und g miteinander Verbindung, und der Anschluss d ist gesperrt. Am Steuerschieber 23 ist in einer Verbindung 24 des Anschlusses f mit dem Anschluss g eine Drossel 25 ausgebildet. In Schaltstellung 111 sind jeweils die Anschlüsse a und c, b und e miteinander verbunden.

Von der Pumpenleitung 14 zweigt von der Stelle 15 eine Leitung 27 ab und führt zu einer zum Tank 13 verlaufenden Rücklaufleitung 28. In der Leitung 27 ist ein hydraulisch vorsteuerbares 2/2-Schaltventil 29 angeordnet, das eine Durchflussstellung I und eine Sperrstellung II hat und von einer Feder 30 belastet ist. Von einer Stelle 31 vor dem Schaltventil 29, das als Druckwaage ausgebildet ist, zweigt von der Leitung 27 eine Leitung 32 zur einen Stirnseite des Schaltventils 29 ab. Eine zweite Leitung 33 führt von der Stelle 31 zur anderen, von der Feder 30 belasteten Stirnseite des Schaltventils 29. In dieser Leitung 33 ist eine Drossel 34 angeordnet. An einer Zweigstelle 36 der Leitung 33 ist eine zur Leitung 27 führende und nach dem Schaltventil 29 mündende Leitung 37 angeschlossen, in der ein Druckbegrenzungsventil 38 angeordnet ist. Ferner führt von der Zweigstelle 36 eine Leitung 39 zu einem Wechselventil 40. Dieses hat einen Mittelanschluss 41, an dem die Leitung 29 mündet, und zwei Anschlüsse 42,43. Am Anschluss 42 mündet eine Rücklaufleitung 46, die zu einem zweiten Wechselventil 47 führt. Vom Anschluss 43 zweigt eine Leitung 48 ab, die zum Anschluss e des Wegeventils 19 führt. Das Wechselventil 40 weist eine frei bewegliche Kugel 49 ohne Federbelastung als Schliessglied auf.

In der Leitung 48 sind in Reihe eine Drossel 50 und ein Rückschlagventil 51 angeordnet. Das Rückschlagventil 51 sichert zwischen der Drossel 50 und dem Wegeventil 19 die Leitung 48 zum Wechselventil 40 hin ab. Zwischen Drossel 50 und Rückschlagventil 51 führt von einer Stelle 52 eine Leitung 53 von der Leitung 48 zum Anschluss f des Wegeventils 19. Von einer Stelle 55 zwischen Wechselventil 40 und Drossel 50 zweigt von der Leitung 48 eine Leitung 56 ab, die zum Anschluss d des Wegeventils 19 führt. Am Anschluss c mündet die Rücklaufleitung 28 und am Anschluss g die Leitung 17.

Vom Anschluss a des Wegeventils 19 führt eine Leitung 57 zum einen Druckraum 58 eines doppeltwirkenden Arbeitszylinders 59. Dessen kolbenstangenseitiger Druckraum 60 ist über eine Leitung 61 mit dem Anschluss b des Wegeventils 19 verbunden.

Die Rücklaufleitung 46 mündet am Mittelanschluss 62 des Wechselventils 47. Von dessen Anschluss 63 führt die Rücklaufleitung 46 weiter zum Tank 13. Der Anschluss 64 ist über eine Leitung 65 mit dem Anschluss f des zweiten Wegeventils 20 verbunden. Das Wechselventil 47 weist eine frei bewegliche Kugel 66 ohne Federbelastung als Schliessglied auf. Kurz hinter dem Wechselventil 47 zweigt von einer Stelle 67 eine Leitung 68 ab, die zum Anschluss d des zweiten Wegeventils 20 führt. Ferner führt von einer zweiten, zwischen Stelle 67 und Wegeventil 20 gelegenen Stelle 69 der Leitung 65 eine Leitung 70 zum Anschluss e des Wegeventils 20. Die Leitung 70 ist durch ein Rückschlagventil 71 zur Leitung 65 hin abgesichert. Am Anschluss c mündet eine zum Tank 13 führende Rücklaufleitung 73 und am Anschluss g die Leitung 18.

Vom Anschluss a des Wegeventils 20 führt eine Leitung 74 zum Druckraum 75 eines zweiten doppeltwirkenden Arbeitszylinders 76. Dessen kolbenstangenseitiger Druckraum 77 ist über eine Leitung 78 mit dem Anschluss b des Wegeventils 20 verbunden.

Befinden sich beide Wegeventile 19, 20 in Schaltstellung II, so sind die Leitungen 17, 18, 53, 48, 65, 70 gesperrt. Die Leitungen 53 und 48 sind über die Leitung 56, das Wegeventil 19 und die Rücklaufleitung 28 zum Tank 13 hin druckentlastet. Ebenfalls sind die Leitungen 65 und 70 über die Leitung 68, das Wegeventil 20 und die Rücklaufleitung 73 zum Tank 13 hin entlastet. Das von der Pumpe 11 geförderte Druckmittel strömt von der Pumpenleitung 14 in die Leitung 27, über das sich in Durchflussstellung I befindende Schaltventil 29 in die Rücklaufleitung 28 und in den Tank 13 zurück. Das Druckmittel fliesst aber auch von der Leitung 27 in die Leitung 32 und in die Leitung 33. Die dabei an der Drossel 34 auftretende Druckdifferenz hält das Schaltventil 29 entgegen der Kraft der Feder 30 in seiner Durchflussstellung I. Dadurch tritt am Schaltventil 29 nur ein geringer, weitgehend durch die Feder 30 bewirkter Druckabfall auf, so dass die Pumpe 11 bei geringem Druckverlust zum Tank 13 fördert.

Wird nun nur das Wegeventil 19 betätigt und in seine Schaltstellung I verschoben, so strömt das von der Pumpe 11 geförderte Druckmittel über die Pumpenleitung 14 und die Leitung 17 zum Wegeventil 19, weiter über die Verbindung 24 und die Drossel 25 zur Leitung 53. Von dort fliesst es weiter über die Leitung 48, das Rückschlagventil 51 und die Leitung 57 in den Druckraum 58 des Arbeitszylinders 59. Wirkt nun auf die Kolbenstange des Arbeitszylinders 59 eine äussere Last, so wirkt in den Leitungen 57, 48 ein entsprechender Lastdruck. Dieser verschliesst das Rückschlagventil 51, so dass kein Druckmittel aus dem Druckraum 58 des Arbeitszylinders 59 abströmen kann. Der sich in der Pumpenleitung 14 durch das von der Pumpe 11 geförderte Druckmittel aufbauende Druck kann sich jetzt aber von der Pumpenleitung 14 über die Leitung 53, die Leitung 48, das Wechselventil 40, die Leitung 39 und die Leitung 33 zur von der Feder 30 belasteten Seite des Schaltventils 29 fortpflanzen. Die Kugel 49 des Wechselventils 40 sperrt den Anschluss 42 ab. Durch den sich am Schaltventil 29 aufbauenden Druck wird dieses in seine Sperrstellung 11 verschoben. Dadurch kann die Pumpe 11 nun weiter Druck in der Pumpenleitung 14 und in der Leitung 17 aufbauen. Ist dieser grösser als der Lastdruck, so öffnet das Rückschlagventil 51, und das Druckmittel kann über die Leitung 57 in den Druckraum 58 des Arbeitszylinders 59 strömen. Die am Arbeitszylinder 59 wirkende Last wird angehoben. Gleichzeitig strömt aber auch ein kleinerer Teilstrom des von der Pumpe 11 geförderten Druckmittels von der Pumpenleitung 14 über die Leitung 27, die Leitungen 33, 39, über das Wechselventil 40 und die Leitung 48 zum Wegeventil 19. Der an der Drossel 34 abfallende Druck wirkt auf das Schaltventil 29 und verschiebt dieses in Durchflussstellung I. Gleichzeitig wirkt aber auch der an der Drossel 50 abfallende Druck auf die von der Feder 30 belastete Seite des Schaltventils 29 und erhöht dadurch den Druck an dieser Seite des Schaltventils 29. Der wirksame Druckunterschied zwischen den beiden Seiten des Schaltventils 29 wird dadurch verkleinert. Dadurch ist es möglich, dass bei Neutralstellung des Wegeventils 19 an der durch die Feder 30 belasteten Seite des Schaltventils 29 nur die geringere Kraft der Feder 30 wirkt, und dass bei betätigtem Wegeventil 19 der Druck an dieser Seite durch den Druckabfall an der Drossel 50 erhöht ist. Somit kann das Druckmittel bei unbetätigtem Wegeventil 19 mit geringerem Druckverlust zum Tank 13 zurückströmen; bei betätigtem Wegeventil 19 wird das Druckmittel stärker angedrosselt, und es kann sich ein dem Lastdruck entsprechender Förderdruck schnell aufbauen. Über das Schaltventil 29 kann überschüssiges Druckmittel von der Pumpenleitung 14 über die Leitung 27 und die Rücklaufleitung 28 in den Tank 13 abströmen. Durch die Drossel 24 am Steuerschieber 23 des Wegeventils 19 wird die Grösse der Druckmittelmenge zum Arbeitszylinder 59 gesteuert. Am Arbeitszylinder 59 auftretende Druckschwankungen werden durch das Schaltventil 29 ausgeglichen.

Wird nur das Wegeventil 20 betätigt, z.B. in Schaltstellung I verschoben, und ist das Wegeventil 19 nicht betätigt, so wird der Druck am Schaltventil 29 nicht angehoben. Das von der Pumpe 11 geförderte Druckmittel strömt von der Pumpenleitung 14 in die Leitung 18 und weiter über die Verbindung 24 und die Drossel 25 am Steuerschieber 23 des Wegeventils 20 in die Leitung 65. Wie oben beschrieben, ist durch den Lastdruck das Rückschlagventil 71 geschlossen. Der momentane Förderdruck verschiebt die Kugel 66 des Wechselventils 47 zum Anschluss 63 und sperrt diesen ab. Die Kugel 49 des Wechselventils 40 wird auf den Anschluss 43 gedrückt und sperrt diesen ab, so dass der Förderdruck auf die von der Feder 30 belasteten Seite des Schaltventils 29 einwirken kann. Das Schaltventil 29 wird in Sperrstellung II verschoben. Hat der Förderdruck den Lastdruck erreicht, so öffnet das Rückschlagventil 71, und das Druckmittel strömt über die Leitung 74 in den Druckraum 75 des Arbeitszylinders 76. Das aus dem anderen Druckraum 77 abströmende Druckmittel fliesst über die Leitungen 78, 73 in den Tank 13 ab.

Werden die beiden parallel geschalteten Wegeventile 19, 20 gleichzeitig betätigt, so wird der jeweils grössere Lastdruck über die Wechselventile 40, 47 und die Leitung 39 zum Schaltventil 29 zurückgemeldet. Abhängig davon, an welchem Wegeventil 19 oder 20 dieser höhere Lastdruck wirkt, wird der Druck am Schaltventil 29 angehoben oder nicht.

Selbstverständlich ist es auch möglich, statt der doppeltwirkenden Arbeitszylinder 59, 76 einfachwirkende Arbeitszylinder an die Wegeventile 19, 20 anzuschliessen. Es hat sich als vorteilhaft erwiesen, bei doppeltwirkenden Arbeitszylindern den Druck am Schaltventil 29 nicht anzuheben und nur bei einfachwirkenden Arbeitszylindern diesen Druck zu erhöhen. Das Wegeventil 20 kann auch als 6/3-Wegeventil ausgebildet sein. Selbstverständlich ist es auch möglich, dass die Druckanhebung auf der der Feder 30 gegenüberliegenden Seite am Schaltventil 29 wirksam ist. Dementsprechend sind die Schaltstellungen des Schaltventils 29 zu ändern.

In Figur2 ist eine konstruktive Ausgestaltung einer Einzelheit des Ausführungsbeispiels nach Figur 1 mit einem einfachwirkenden Arbeitszylinder dargestellt. Gleiche Bauteile sind wieder wie zuvor mit denselben Bezugsziffern bezeichnet. In einem Gehäuse 81 des Wegeventils 19 bzw. 20 ist eine etwa mittige Längsbohrung 82 ausgebildet, in der der Steuerschieber 23 gleitend geführt ist. In der Längsbohrung 82 sind acht Ringnuten 84 bis 91 ausgebildet. Der Steuerschieber 23 weist fünf Kolbenteile 94, 95, 96, 97, 98 auf, die durch Ringnuten 99 bis 102 voneinander getrennt sind. Am Kolbenteil 94 befindet sich eine der Ringnut 99 zugewandte Steuerkante 105. Eine der Ringnut 101 zugewandte Steuerkante am Kolbenteil 97 entspricht in ihrer Funktion der Drossel 25 in Figur 1. Eine Leitung 107 verbindet die Ringnut 85 mit dem Druckraum 108 eines einfachwirkenden Arbeitszylinders 109.

In die Ringnut 90 mündet die Leitung 17 und in die Ringnut 84 mündet die Rücklaufleitung 28. Von der Ringnut 89 führt ein Kanal, der der Leitung 53 entspricht, zu einem der Leitung 48 entsprechenden Kanal. Dieser mündet in die Ringnut 86. Ein der Leitung 56 entsprechender Kanal verbindet die Ringnut 87 mit dem Anschluss 43 des Wechselventils 40 und weiter über die Drossel 50 mit der Leitung 48.

Da nur ein einfachwirkender Arbeitszylinder 109 über die Leitung 107 an der Ringnut 85 angeschlossen ist, kann über die Ringnut 100 am Steuerschieber 23 die Ringnut 87 mit der Ringnut 88 verbunden werden. Dadurch kann eine der Leitung 56 in Figur 1 entsprechende Verbindung gesteuert werden.

## Patentansprüche

1. Hydraulische Steuereinrichtung (10) mit mindestens einem zum Steuern eines Verbrauchers (59) geeigneten Wegeventils (19), dessen Steuerglied (23) in einer Neutralstellung mindestens eine zum Verbraucher (59) führende Arbeitsleitung (57, 61) absperrt und in zwei Arbeitsstellungen (I, 111) wechselweise mit einer Zulaufleitung (14, 17) oder einer ersten Rücklaufleitung (28) verbindet, mit einem Umschaltventil (29) zur unmittelbaren Rückleitung des in die Zulaufleitung (14, 17) von einer Druckmittelquelle (11) geförderten Druckmittels in die erste Rücklaufleitung (28), mit einer dem Umschaltventil (29) zugeordneten von der Zulaufleitung (14,17) abzweigenden Steuerleitung (32, 33), in die mindestens eine erste Drosselstelle (34) geschaltet ist, deren Druckdifferenz an einem Schliessglied des Umschaltventils (29) entgegen der Kraft einer Feder (30) wirksam ist, mit einem ersten Wechselventil (40), das über einen Mittelanschluss (41) und eine daran angeschlossene, erste zwischen der ersten Drosselstelle (34) und dem Federraum der Feder (30) des Umschaltventils (29) mündende Leitung (39) an die Steuerleitung (32, 33) angeschlossen ist, dessen erster Sitzanschluss (42) mit einer zweiten Rücklaufleitung (46) verbunden ist und dessen zweiter Sitzanschluss (43) über eine zweite Leitung (48) mit dem ersten Wegeventil (19) Verbindung hat, dadurch gekennzeichnet, dass in der zum ersten Wegeventil (19) führenden zweiten Leitung (48) eine zweite Drosselstelle (50) angeordnet ist, deren auf der Seite des ersten Wechselventils (40) herrschender Druck über dieses erste Wechselventil (40) auf die durch die Feder (30) belastete Seite des Umschaltventils (29) einwirkt, dass diese zweite Leitung (48) durch ein erstes Rückschlagventil (51) zur zweiten Drosselstelle (50) hin abgesichert ist, und dass die Zulaufleitung (14, 17) mindestens in einer Arbeitsstellung (I, 11) des ersten Wegeventils (19) über dieses erste Wegeventil mit der zweiten Leitung (48) Verbindung hat.

2. Steuereinrichtung nach Anspruch 1, dadurch gekennzeichnet, dass die zweite Leitung (48) zwischen erstem Wechselventil (40) und erstem Rückschlagventil (51) über eine dritte Leitung (56) bei Neutralstellung (11) des ersten Wegeventils (19) zum Tank (13) hin entlastbar ist, und dass diese dritte Leitung (56) in mindestens einer Arbeitsstellung (I,III) gesperrt ist.

3. Steuereinrichtung nach Anspruch 1 und/ oder 2, dadurch gekennzeichnet, dass die Zulaufleitung (14, 17) in der mindestens einen Arbeitsstellung (I, II) des ersten Wegeventils (19) mit der zweiten Leitung (48) zwischen der zweiten Drossel (50) und dem ersten Rückschlagventil (51) Verbindung hat.

4. Steuereinrichtung nach einem der Ansprüche 1 bis 3, dadurch gekennzeichnet, dass die dritte Leitung (56) zwischen dem ersten Wechselventil (40) und der zweiten Drossel (50) in der zweiten Leitung (48) mündet.

5. Steuereinrichtung nach einem der Ansprüche 1 bis 4, dadurch gekennzeichnet, dass ein zweites Wegeventil (20) über ein zweites Wechselventil (47) an die zweite Rücklaufleitung (46) anschliessbar ist, dass in einer vierten Leitung (70), die vom zweiten Wechselventil (47) zum zweiten Wegeventil (20) führt, ein zweites, die vierte Leitung (70) zum zweiten Wechselventil (47) hin absicherndes Rückschlagventil (71) angeordnet ist, und dass die vierte Leitung (70) mindestens in einer Arbeitsstellung (I, 111) des Wegeventils (20) über dieses zweite Wegeventil (20) mit der Zulaufleitung (14,18) verbindbar ist.

6. Steuereinrichtung nach einem der Ansprüche 1 bis 5, dadurch gekennzeichnet, dass an das erste Wegeventil (19) ein einfachwirkender Verbraucher angeschlossen ist.

7. Steuereinrichtung nach einem der Ansprüche 1 bis 6, dadurch gekennzeichnet, dass an das zweite Wegeventil (20) ein doppeltwirkender Verbraucher (76) angeschlossen ist.

## Claims

1. Hydraulic control device (10) having at least one way valve (19) adapted to control a consumer (59), the control element (23) of which, in a neutral position, shuts off at least one pipe (57, 61) leading to the consumer (59), and in two work positions (I, III) connects them selectively to an inlet pipe (14, 17) or to a first return pipe (28), having a changeover valve (29) for the direct return of the pressurized medium delivered into the inlet pipe (14, 17) from a pressurized medium source (11) into the first return pipe (28) having a control pipe (32, 33) associated with the changeover valve (29) and branching from the inlet pipe (14, 17), into which at least a first throttle point (34) is connected, the pressure differential of which acts upon a closure element of the changeover valve (29) counter to the force of a spring (30), having a first change valve (40), which is connected through a central connection (41) and a first pipe (39) connected thereto issuing between the first throttle point (34) and the spring chamber of the spring (30) of the changeover valve (29), to the control pipe (32, 33), the first seat connection (42) of which is connected to a second return pipe (46), and the second seat connection (43) of which communicates through a second pipe (48) with the first way valve (19), characterized in that a second throttle point (50) is arranged in the second pipe (48) leading to the first way valve (19), the pressure of which prevailing on the side of the first change valve (40) acts through this first change valve (40) upon that side of the changeover valve (29) loaded by the spring (30), that this second pipe (48) is secured by a first non-return valve (51) towards the second throttle point (50), and that, at least in one work position (I, III) of the first way valve (19) the inlet pipe (14,17) communicates through first said way valve with the second pipe (48).

2. Control device according to Claim 1, characterized in that the second pipe (48) is relievable between the first change valve (40) and the first non-return valve (51) through a third pipe (56) to the tank (13) in the neutral position (II) of the first way valve (19), and that this third pipe (56) is shut off in at least one work position (I, III).

3. Control device according to Claim 1 and/or 2, characterized in that the inlet pipe (14,17) communicates between the second throttle (50) and the first non-return valve (51) with the second pipe (48) in at least one work position (I, II) of the first way valve (19).

4. Control device according to any of Claims 1 to 3, characterized in that the third pipe (56) issues into the second pipe (48) between the first change valve (40) and the second throttle (50).

5. Control device according to any of Claims 1 to 4, characterized in that a second way valve (20) is connectable through a second change valve (47) to the second return pipe (48), that a second non-return valve (71) securing the fourth pipe (70) towards the second change valve (47) is arranged in a fourth pipe which leads from the second change valve (47) to the second way valve (20), and that the fourth pipe (70) is connectable to the inlet pipe (14, 18) through the second way valve (20) in at least in one work position (I, III) of said way valve (20).

6. Control device according to any of Claims 1 to 5, characterized in that a single-acting consumer is connected to the first way valve (19).

7. Control device according to any of Claims 1 to 6, characterized in that a double-acting consumer (76) is connected to the second way valve (20).

## Revendications

1. Dispositif hydraulique de commande (10) avec au moins un distributeur (19) adapté à la commande d'un dispositif utilisateur (59), et dont l'organe de commande (23) ferme, dans une position neutre, au moins une canalisation de fonctionnement (57, 61) aboutissant au dispositif utilisateur (59), et la relie alternativement, dans deux positions de fonctionnement (I, III) à une canalisation d'arrivée (14,17) ou à une première canalisation de retour (28), avec une soupape de commutation (29) pour renvoyer directement le fluide sous pression, refoulé dans la canalisation d'arrivée (14, 17) par une source (11) de fluide sous pression, dans la première canalisation de retour (28), avec une canalisation de commande (32, 33), associée à la soupape de commutation (23) et partant de la canalisation d'arrivée (14, 17), canalisation de commande sur laquelle estbranché au moins du premier emplacement d'étranglement (34), dont la différence de pression agit, contre l'action d'un ressort (30), sur un organe de fermeture de la soupape de commutation (29), avec une première soupape à deux voies (40), qui, par l'intermédiaire d'un raccordement médian (41) et d'une première canalisation (39) s'y raccordant et débouchant entre le premier emplacement d'étranglement (34) et la chambre du ressort (30) de la soupape de commutation (29), est raccordée à la canalisation de commande (32, 33); le premier raccordement de siège de cette soupape à deux voies étant relié à une seconde canalisation de retour (46) et son second raccordement de siège (43) étant en communication par une seconde canalisation (48) avec le premier distributeur, (19), dispositif caractérisé en ce que sur la seconde canalisation (48), allant au premier distributeur (19), est disposé un second emplacement d'étranglement (50) dont la pression rè- gnant du côté de la première soupape à deux voies (40) agit par l'intermédiaire de cette première soupape à deux voies (40) sur le côté,-sollicité par le ressort (30), de la soupape de commutation (29), cette seconde canalisation (48) étant protégée par rapport au second .emplacement d'étranglement (50) par une première soupape anti-retour (41), et la canalisation d'arrivée (14, 17) étant en communication avec la seconde canalisation (48) par l'intermédiaire du premier distributeur (19) au moins dans une position de fonctionnement (I, III) de ce distributeur.

2. Dispositif de commande selon la revendication 1, caractérisé en ce que la seconde canalisation (48), entre la première soupape à deux voies (40) et la première soupape anti-retour (51), est susceptible d'être délestée vers le réservoir (13) par l'intermédiaire d'une troisième canalisation (56), en position neutre (II) du premier distributeur (19), et que cette troisième canalisation (56) est fermée dans au moins une position de fonctionnement (I, III).

3. Dispositif de commande selon la revendication 1, et/ou 2, caractérisé en ce que la canalisation d'arrivée (14,17) est en communication, dans au moins une position de fonctionnement (I, III) du premier distributeur (19), avec la seconde canalisation (48) entre le second étranglement (50) et la première soupape anti-retour (51 ).

4. Dispositif de commande selon une des revendications 1 à 3, caractérisé en ce que la troisième canalisation (56) débouche dans la seconde canalisation (48) entre la première soupape à deux voies (40) et le second étranglement (50).

5. Dispositif de commande selon une des revendications 3 à 4, caractérisé en ce qu'un second distributeur (20) est susceptible d'être raccordé par l'intermédiaire d'une seconde soupape à deux voies (47) à la seconde canalisation de retour (46), et ce que sur une quatrième canalisation (70), allant de la deuxième soupape à deux voies (47) au deuxième distributeur (20), est disposée une seconde soupape anti-retour (71), protégeant la quatrième canalisation (70) par rapport à la seconde soupape à deux voies (47), et la quatrième canalisation (70) étant susceptible d'être reliée, au moins dans une position de fonctionnement (I, III) du distributeur (20), par l'intermédiaire de ce deuxième distributeur (20) à la canalisation d'arrivée (14,18).

6. Dispositif de commande selon une des revendications 1 à 5, caractérisé en ce que, sur le premier distributeur (19), est raccordé un équipement utilisateur à simple action.

7. Dispositif de commande selon une des revendications 1 à 6, caractérisé en ce qu'un équipement utilisateur à double action (76) est raccordé au second distributeur (20).
